# EUROPÄISCHE PATENTSCHRIFT

(11) **EP 2 121 452 B1**
(45) Veröffentlichungstag und Bekanntmachung des Hinweises auf die Patenterteilung: **01.08.2012**
(21) Anmeldenummer: 07856690.8
(22) Anmeldetag: 13.12.2007
(51) Int. Cl.: B65B 55/02, B65B 55/08

(54) **VERFAHREN UND VORRICHTUNG ZUR KONTINUIERLICHEN STERILISIERUNG VON BEUTELVERPACKUNGEN**
METHOD AND DEVICE FOR THE CONTINUOUS STERILIZATION OF BAG PACKAGES
PROCÉDÉ ET DISPOSITIF DE STÉRILISATION EN CONTINU DE SACHETS D'EMBALLAGE

(30) Priorität: 17.01.2007 DE 102007003334
(43) Veröffentlichungstag der Anmeldung: 25.11.2009
(73) Patentinhaber: KHS GmbH, 44143 Dortmund (DE)
(72) Erfinder: MATHEYKA, Thomas, 65817 Eppstein (DE)
(86) Internationale Anmeldenummer: PCT/EP2007/010944
(87) Internationale Veröffentlichungsnummer: WO 2008/086868

(56) Entgegenhaltungen:
- EP-A- 1 598 391
- WO-A-98/05555
- WO-A-98/05703
- FR-A- 2 649 668
- US-A- 5 786 598

## Beschreibung

Die Erfindung betrifft eine Sterilisierungsvorrichtung für Verpackungsbeutel, die eine Eingangsschleuse, eine Formgebungseinheit, eine Befülleinhelt, eine Ausgangsschleuse und ein oder mehrere geeignete Förder- und/oder Transportelemente aufweist, wobei die Eingangsschleuse eine UV-Bestrahlungsvorrichtung umfasst oder Im Wesentlichen aus dieser UV-Bestrahlunssvorrichtung gebildet wird, und diese UV-Bestrahlungsvorrichtung gepulste Strahlung mit hoher Leistung emittiert. Weiterhin umfasst die Erfindung ein Verfahren unter Verwendung dieser Steriliesierungsvorrichtung.

In der Lebensmittel- und Getränkelndustrie sind Sterllisierungsvorrichtung und Sterilisierungsverfahren weithin bekannt. Die Technologie für feste, starre Behälter, Flasohen oder dergleichen, die einen monolithischen Körper darstellen, der mittels Bias- und/oder Tiafziehverfahren hergestellt wurde, ist sehr ausgerelft. Die Oberflächen sind glatt und im Wesentlichen ohne schwer zugängliche Rillen, Falten oder dergleichen.

Bei flexiblen Beutelverpackungen hingegen besteht produktlonsbedingt eine weniger glatte, mit Übergängen und Hinterscheidungen versehene Oberfläche. Zur Formgebung der Beutel müssen Knickkanten, Klebeflächen, Falzbereiche in Kauf genommen werden, durch welche enge und für Reinigungs- oder Sterilisierungsfllüssigkeiten schwer zugängliche Rillen, Falten, Kanten und/oder dergleichen entstehen.

Für viele Flüssigkeiten und Produkte, die handelsüblich in flexible Beutel gefüllt werden, ist eine thermische Behandlung des gefüllten Beutels nicht gewünscht, da Qualitätseinbußen am Produkt die Folge einer thermischen Behandlung sind. Daher besteht ein großes Interesse an kaltaseptischen Abfüllungen. Neben bekannten Reinigungsschritten im Wasser, Dampf oder sterilisierenden Flüssigkeiten, ist im Bereich der industriellen Abfüllmaschlnen für Getränke, ist die Sterilisierung mit H₂O₂ sehr verbreitet. WO 05/120960 A1 offenbart ein derartiges aseptisches Form-, Füll- und Schließverfahren.

Auch wenn dieses System im Prinzip zuverlässig arbeitet, so ist der Benetzungsgrad der zu sterilisierenden Oberfläche in möglichst kurzer Zeit limitiert und eine Erhöhung der Durchlaufgeschwindigkeit bei noch geringeren Keimzahlen ist mit derartigen System nicht oder nur mit unvertretbar hohem Aufwand erreichbar.

Es ist weiterhin bekannt, das Folienmaterial, welches zur Herstellung dieser Beutel verwendet wird, vor der Verarbeitung zu sterilisieren und die Fertigung der Beutel als solche in einem Reinraum durchzuführen. Bereits in der GB 1,166,010 A aus dem Jahre 1968 wird vorgeschlagen, das Folienmateriel in einem ersten Schritt über eine Nassreinigungsstation zur führen, in welcher die Folie vorgereinigt wird. Nachfolgend die so gereinigte Folie an einer UV-Lichtquelle vorbeizuführen, um die gewünschte Kelmabtötung zu erreichen.

Vergleichbare Lösungen werden in DE 40 07 714 A1, DE 42 09 838 A1, DE 196 26 705 A1 oder WO 93/21593 A1 beschrieben, wobei hier die Vorreinigung im ersten Schritt auch mittels eines geeigneten Flüssigkeitsbades vorgenommen wird. Stromabwärts zu diesem ersten Behandlungsschritt wir die Folie in einem Schacht nach oben geführt, damit die Flüssigkeit ablaufen kann, wobei vor der UV-Lampe geeignete Abstreifer der andere Trocknungsvorrichtungen angeordnet sind. Diese nasse, teils mechanische Reinigungsstufe ist erforderlich, um in diesem ersten Schritt bereits eine nennenswerte Keimentfernung zu realisieren, da die alleinige UV-Bestrahlung gerade bei hohen Laufgeschwindigkeiten des Bandmaterials nicht ausreichend ist.

Eine weitere Lösung wurde durch die US 6,202,384 B1 vorgestellt. Diese Schrift zeigt eine Sterilisationsvorrichtung, welche über einen Einlass und einen Auslass verfügt. Innerhalb der Sterilisationsvorrichtung wird eine Seite der Folie mittels eines UV-Strahlers sterilisiert. Dabei schlägt diese Schrift lediglich vor, nur eine Seite der Folie zu sterilisieren. Weiterhin besteht bei der vorgeschlagenen Vorrichtung eine offene Wegstrecke oder Verbindung zwischen der unsterilisierten und der sterilislerten Folie, wodurch es zu einer (Ra) Kontamination der Verpackungsfolie bzw. der stromabwarts angeordneten Verarbeitungsmaschinen kommen kann, was den hohen Anforderungen der Praxis nicht genügt.

Weiterhin bekannt wurde eine Vorrichtung nach der FR 2.649.868 A (siehe auch DE 39 23 539 A1). Auch diese Schrift schlägt zur Sterilisation von Verpackungsfolien die Verwendung von UVC-Strahlem vor. Zur Erreichung einer höheren Einwirkungszeit und damit einer hinrelchenden Abtötungsrate, werden die UVC-Strahler gemäß der FR 2.649.688 A zeitweise parallel mit der Verpackungsbahn bewegt.

Es ist leicht nachzuvollziehen, dass diese nasse, mechanische Behandlung der Folien aufwendig ist und eine gegebenenfalls unvollständige Entfernung von Flüssigkeitsresten und Trocknung ebenfalls eine Produktverschlechterung darstellt.

Die Aufgabe der Erfindung ist es somit, die Verfahren und eine Vorrichtung zu offenbaren, die die vorstehend genannten Mängel nicht aufweist und einen hohe Durchlaufleistung des Folienmaterials ermöglich.

Diese Aufgabe wird durch die erfindungsgemäße Sterilisierungsvorrichtung für Verpackungsbeutel gelöst, die als wesentliche Bausegmente eine Eingangschleuse, eine Formgebungseinheit, eine Befülleinheit, eine Ausgangsschleuse und ein oder mehrere geeignete Förder- und/oder Transportelemente umfasst. Die Eingangsschleuse umfasst dabei eine UV-Bestrahlungsvorrichtung oder die Eingangeschleuse wird im Wesentlichen aus dieser UV-Bestrahlungsvorrichtung gebildet. Die UV-Bestrahlungsvorrichtung ist geeignet, gepulste Strahlung mit hoher oder sehr hoher Leistung zu emittiert.

In einer bevorzugten Ausführungsform weist die UV-Bestrahlungsvorrichtung elne Strahlungsleistung von 10 bis 50 kWatt/cm². Ideale Strahlungsleistungen liegen im Bereich von 15 bis 25 kWatt/cm² aufweist. Vorteil dieser gepulsten Strahlung ist die extrem hohe Abtötungsrate hinsichtlich Keimen, Bakterien und Viren. Die Dauer des Strahlungsimpulsee liegt im Bereich von 100 µSekunden bis 500 µSekungen und beträgt idealerweise 250 µSekunden bis 350 µSekungen. Durch diesen gepulsten Eintrag wird eine Überhitzen und eine gegebenenfalls nachfolgende Materialschädigung der Folie vermieden.

Durch die Kombination von photothermischen und photochemischen Reaktionen kommt es zu einem sehr starken Druck- und Temperaturanstieg auf Zellhüllen, wobei der UV-Anteil der Strahlung die Zerstörung der DNA-Bausteine bewirkt, was zur Abtötung von Bakterien, Pilzsporen und Viren führt, wie in der DE 196 13 357 A1 beschrieben ist. Es wird ohne einen nassen Reinigungsschritt und ohne den Einsatz zusätzlicher keimabtötender Substanzen eine Keimreduktion von log 3 bis log 5 erreicht.

Die Sterilisierungsvorrichtung kann dahingehend weitergestaltet werden, dass Gaseinlässe an dieser vorgesehen sind, welche In den der Eingangsschleuse angrenzenden Innenraum führen. Mittels dieser Gaszuführung kann in dem Innenraum ein Überdruck erzeugt und das Eindringen von pathogenen Keimen, Sporen, etc. sicher unterbunden beziehungsweise auf ein zulässiges Maß eingeschränkt werden.

Ein Verbesserung besteht darin, dass die Eingangsschleuse mit einer Gasleitung verbunden und an der Eingangsschleuse mindestens ein Gasauslass angeordnet ist, mittels welchem im bestimmungsgemäßen Betrieb ein zur Laufrichtung der Folie entgegen gesetzter Gasstrom erzeugt werden kann. Dieser Gasstrom, der parallel und entgegengesetzt zur Förderrichtung der Folie durch die Schleuse strömt, hat neben der Sperrwirkung auch einen kühlenden Effekt für die Folie Im UV-Strahlungsbereich.

Die Sterilisierungsvorrichtung kann dahingehend ausgestaltet werden, dass vor der Eingangsschleuse ein Rollenreservoir angeordnet ist, welches mit der Eingangsseite der Sterilisierungevorrichtung fest oder lösbar verbunden ist. Mittels geeigneter Führungs- oder Förderelementen kann die Folie im Betrieb von dem Rollenreservoir in die Eingangsachlause geleitet werden.

Von der Erfindung ist weiterhin ein Verfahren zum Sterilisieren von Verpaekungebeuteln umfasst, bei welchem die Sterilisierungsvorrichtung in einer der vorstehend genannten Ausführungsvarlanten eingesetzt ist. Dabei wird in einem
a) ersten Schritt Folienmaterial von einer Rolle oder sonstigen Reservoir in die Eingangsschleuse geleltet, nachfolgend
b) die Folie im Bereich der Eingangsschleuse mindestens einseitig und idealerweise umseitig gepulsten UV-Strahlen ausgesetzt, anschließend
c) die Folie zu Verpackungsbeuteln geformt, dann
d) diese leeren Verpackungsbeutel gefüllt und verschlossen und im letzten Schritt
e) die gefüllten Verpackungsbeutel aus der Sterilisierungsvorrichtung mittels geeigneter Transportmittel gehoben oder gefördert.

Das erfindungsgemäße Verfahren zum Sterilisieren von Verpackungsbeuteln kann verbessert werden, wenn der Innendruck in der Sterilisierungsvorrichtung höher ist als der Umgebungsdruck und somit durch die Schleuse vom innen nach außen ein Gasstrom geleitet wird. Idealerweise wird in das Innere der Sterilisierungsvorrichtung oder mindestens in Strömungsrichtung an den Ausgang der Eingangsschleuse ein Gasstrom geleitet, wobei das Gas Reinraumqualität aufweist. Dieses Gas wird idealerweise Im Betrieb über Filterelemente oder Membranmodule vor der Einleitung in den Innenraum der Sterilisierungseinrichtung gereinigt.

Ein Ausführungsbeispiel der erfindungsgemäßen Sterilisierungsvorrichtung Ist in
- Fig.1: als skizzenhafte Schnittzelchnung dargestellt,
- Fig.2: zeigt als Detailansicht die Eingangeschleuse mit der dort angeordnete UV-Bestrahlungsvorrichtung-.

In Fig.1 ist an der Eingangsseite der Sterilisierungsvorrichtung 1 eine Vorlagevorrichtung 2 angeordnet, auf der die Folienrolle 3, auch Reservoirrolle genannt, eingehängt ist. Diese Folienrolle 3 wird im laufenden Verfahren im Wesentlichen kontinuier-Ilch gedreht. Die Folie 4 wird über eine Stanzstation 5 geleitet, wo erforderliche Stabilitätsstanzungen vorgenommen werden können. Anschließen läuft die Folle 4 in das Bestrahlungssegment 6, das als wesentliche Elemente die Eingangsschleuse 7 und die UV-Bestrahlungsvorrichtung 8, so wie im gezeigten Beispiel eine Formatausgleichsschwinge 9 und geeignete Umlenkungselemente 10 in Form von Rollen oder Walzen, umfasst.

An das Bestrahlungssegment 6 schlleßt sich das Beutelherstellsegment 11 an, In welchem mit geeigneten Mitteln, wie beispielsweise einer Falt- und Formmaschine 12, die leeren Verpackungsbeutel gefertigt werden. Die leeren Verpackungebeutel werden in das Befüllungssegment 13 überführt und dort gefülft, verschlossen und verlassen die Sterilisierungsvorrichtung 1 über eine nicht dargestellte Schleuse. In der dargestellten Vorrichtung erstreckt sich Ober die gesamte Länge der Sterilisierungsvorrichtung 1 eine Lüftungsdecke 14. Diese Lüftungsdecke 14 umfasst ein filterndes Material und dient dazu, eine laminare, turbulenzfreie Strömung zu erzeugen, wobei die Strömungsrichtung durch die senkrecht nach unten zeigenden Pfeile 15 symbolisch angedeutet wird. Die Gasauslässe sind nicht dargestellt.

Fig. 2 zeigt im Detail die Vorlagevorrichtung 2, die Stanzstation 5 und das Bestrahlungssegment 8 mit der Eingangsschleuse 7 und der UV-Bestrahlungsvorrichtung 8. Deutlich zu erkennen ist, das die Folie 4 Im Bereich der UV-Bestrahlungsvorrichtung 8 von beiden Seiten ausgehend von der Strahlungsquelle 16 bestrahlt wird. Dabei symbolisleren die fächerartigen Linen die UV-Strahlen 17. Es ist weiterhin auch zu erkennen, dass der horizontale Durchführungskanal 18 das Portal ins Innere der Sterilisierungsvorrichtung 1 darstellt.

## Patentansprüche

1. Vorrichtung zur aseptischen Herstellung und Befüllung von Verpackungsbeuteln umfassend eine Sterilisiervorrichtung (1), eine Eingangsschlsusa (7), eine Formgebungseinheit, eine Befülleinheit, eine Ausgangsschleuse und ein oder mehrere geeignete Förder- und/oder Transportelemente, wobei die Eingangsschleuse eine UV-Bastrahlungsvorrichtung (8) umfasst, und mittels dieser UV-Bestrahlungsvorrichtung (8) gepulste Strahlung emittierbar ist, **dadurch gekennzeichnet, dass** die Eingangsschleuse aus dieser UV-Bestrahlungsvorrichtung (8) gebildet wird, und wobei die Dauer der Strahlungeimpulse Im Bereich von 100 µSekunden bis 500 µSekunden einstellbar ist und idealerweise im Bereich von 250 µSekunden bis 350 µSekunden einstellbar ist.

2. Vorrichtung zur aseptischen Herstellung und Befüllung von Verpackungsbeuteln gemäß Anspruch 1, **dadurch gekennzeichnet, dass** die UV-Bestrahlungsvorrichtung (8) eine Strahlungsleistung von 10000 bis 50000 Watt/cm² und vorzugsweise von 15000 bis 250000 Watt/cm² aufweist.

3. Vorrichtung zur aseptischen Herstellung und Befüllung von Verpackungebeuteln gemäß einem der Ansprüche 1 oder 2, **dadurch gekennzeichnet, dass** die Sterilisierungsvorrichtung (1) Gaselnlässe umfasst, welche in den der Eingangsschleuse (7) angrenzenden Innenraum führen.

4. Vorrichtung zur aseptischen Herstellung und Befüllung von Verpackungsbeuteln gemäß einem der Ansprüche 1 bis 3, **dadurch gekennzeichnet, dass** die Eingangsschleuse (7) mit einer Gasleitung verbunden und an der Eingangsschleuse mindestens ein Gasauslass angeordnet ist, mittels welchem im bestimmungsgemäßen Betrieb ein zur Laufrichtung der Folie (4) entgegen gesetzter Gasstrom erzeugt werden kann.

5. Vorrichtung zur aseptischen Herstellung und Befüllung von Verpackungsbeuteln gemäß einem der Ansprüche 1 bis 4, **dadurch gekennzeichnet, dass** vor der Eingangsschleuse (7) ein Rollenreservoir angeordnet ist.

6. Verfahren zum Sterilisieren von Verpackungsbeuteln, **dadurch gekennzeichnet, dass** eine Sterilisierungsvorrichtung (1) nach einem der Ansprüche 1 bis 5 verwendet wird, wobei
- in einem ersten Schritt Folienmaterlal (4) von einer Rolle (3) oder sonstigen Reservoir in die Eingangsschleuse (7) geleltet wird,
- die Folie im Bereich der Eingangsschleuse (7) mindestens einseitig und idealerweise umseitig einem gepulsten UV-Strahlen ausgesetzt ist, wobei die Dauer der Strahlungsimpulse Im Bereich von 100 µSekunden bis 500 µSekunden liegt und idealerweise im Bereich von 250 µSekunden bis 350 µSekunden liegt,
- anschließend aus dem Foliematerial (4) Verpackungsbeutel geformt und
- anschießend gefüllt und verschlossen werden und
- als letzten Schritt diese Verpackungsbeutel aus der Vorrichtung zur aseptischen Herstellung und Befüllung von Verpackungsbeuteln mittels geeigneter Transportmittel gehoben oder gefördert werden.

7. Verfahren zum Sterilisieren von Verpackungsbeuteln gemäß Anspruch 6, **dadurch gekennzeichnet, dass** der Innendruck in der Vorrichtung zur aseptischen Herstellung und Befüllung von Verpackungsbeuteln höher ist als der Umgebungsdruck und somit durch die Schleuse vom innen nach außen ein Gasstrom geleitet wird.

8. Verfahren nach Anspruch 7, **dadurch gekennzeichnet, dass** In das Innere der Vorrichtung zur aseptischen Herstellung und Befüllung von Verpackungsbeuteln oder mindestens an den Ausgang der Eingangsschleuse (7) ein Gasstrom geleitet wird, wobei das Gas Reinraumqualität aufweist.

## Claims

1. Device for aseptic production and filling of bag packages comprising a sterilization device (1), an entry port (7), a shaping unit, a filling unit, an exit port and one or more suitable conveying and/ or transport elements, whereby the entry port comprises a UV-radiation device (8), and by means of this UV radiation device (8) pulsed radiation can be emitted, is **characterised in that** the entry port consists of this UV radiation device (8), and wherein the duration of the radiation pulses is adjustable in the range of 100 µs to 500 µs, and is adjustable ideally in the range from 250 µs to 350 µs.

2. Device for aseptic production and filling of bag packages according to claim 1, is **characterised in that** the UV radiation device (8) comprises a radiation output from 10,000 to 50,000 watts/cm² and preferably from 15,000 to 250,000 watts/cm².

3. Device for aseptic production and filling of bag packages according to any one of claims 1 or 2, is **characterised in that** the sterilization device (1) comprises gas inlets, which lead into the interior space adjacent to the entry port (7).

4. Device for aseptic production and filling of bag packages according to any one of claims 1 to 3, is **characterised in that** the entry port (7) is connected to a gas line and at the entry port at least one gas outlet is fitted, through which at normal operation a gas stream can be generated opposite to the direction of movement of the foil material (4).

5. Device for aseptic production and filling of bag packages according to any one of claims 1 to 4, is **characterised in that** at the front of the entry port (7) a set of rollers is positioned.

6. Method for sterilizing bag packages, is **characterised in that** a sterilization device (1) according to any one of claims 1 to 5 is used, wherein
- at a first step foil material (4) is passed from a roll (3) or any other reservoir to the entry port (7),
- the foil in the area of the entry port (7) is exposed at least on one side and ideally on the reverse side to a pulsed UV beam, wherein the duration of the radiation pulses are in the range from 100 to 500 µs and ideally in the range from 250 to 350 µs,
- then from the foil material (4) bag packages are formed and
- then filled and sealed and
- as a last step, this bag packages are lifted or conveyed by means of suitable transport from the device for the aseptic manufacture and filling of bag packages.

7. Method for sterilizing bag packages according to claim 6, is **characterised in that** the internal pressure is higher in the device for aseptic manufacture and filling of bag packages than the ambient pressure and thus a gas stream is passed through the port from the inside to the outside.

8. Method according to claim 7, is **characterised in that** the interior of the device for aseptic manufacture and filling of bag packages or at least at the exit of the entry port (7) a gas stream is passed, wherein the gas compromises clean-room quality.

## Revendications

1. Dispositif de stérilisation et de remplissage de sachets d'emballage comprenant un dispositif de stérilisation (1), un sas d'entrée (7), une unité de formage, une unité de remplissage, un sas de sortie et un ou plusieurs éléments de convoyage et/ou de transport appropriés, le sas d'entrée comportant un dispositif de rayonnement UV (8), et un rayonnement pulsé peut être émis à l'aide de ce dispositif de rayonnement UV (8), **caractérisé en ce que** le sas d'entrée est constitué de ce dispositif de rayonnement UV (8), et la durée des impulsions de rayonnement pouvant être réglée entre 100 et 500 psecondes et idéalement entre 250 et 350 µsecondes.

2. Dispositif de stérilisation et de remplissage de sachets d'emballage selon la revendication 1, **caractérisé en ce que** le dispositif de rayonnement UV (8) présente une puissance de rayonnement comprise entre 10 000 et 50 000 watts/cm² et de préférence entre 15 000 et 25 000 watts/cm².

3. Dispositif de stérilisation et de remplissage de sachets d'emballage selon l'une quelconque des revendications 1 ou 2, **caractérisé en ce que** le dispositif de stérilisation (1) comporte des entrées de gaz qui mènent dans l'espace intérieur contigu au sas d'entrée (7).

4. Dispositif de stérilisation et de remplissage de sachets d'emballage selon l'une quelconque des revendications 1 à 3, **caractérisé en ce que** le sas d'entrée (7) est relié à une conduite de gaz et au moins une sortie de gaz est disposée sur le sas d'entrée, à l'aide de laquelle un flux de gaz placé dans le sens inverse au sens de roulement du film (4) peut être généré en fonctionnement conforme aux dispositions.

5. Dispositif de stérilisation et de remplissage de sachets d'emballage selon l'une quelconque des revendications 1 à 4, **caractérisé en ce qu'**un réservoir de rouleaux est disposé avant le sas d'entrée (7).

6. Procédé de stérilisation de sachets d'emballage, **caractérisé en ce qu'**un dispositif de stérilisation (1) selon l'une quelconque des revendications 1 à 5 est utilisé, dans lequel :
- dans une première étape, du matériau en film (4) est dirigé d'un rouleau (3) ou autre réservoir au sas d'entrée (7),
- le film est exposé dans la zone du sas d'entrée (7) au moins d'un côté et idéalement de tout côté à un rayon UV pulsé, la durée des impulsions de rayonnement étant comprise entre 100 et 500 µsecondes et idéalement entre 250 et 350 µsecondes,
- puis des sachets d'emballage sont formés dans le matériau en film (4) et
- sont ensuite remplis et fermés et
- en guise de dernière étape, ces sachets d'emballage sont levés ou transportés du dispositif de stérilisation et de remplissage de sachets d'emballage à l'aide de moyens de transport appropriés.

7. Procédé de stérilisation de sachets d'emballage selon la revendication 6, **caractérisé en ce que** la pression intérieure dans le dispositif de stérilisation et de remplissage de sachets d'emballage est supérieure à la pression ambiante et ainsi un flux de gaz est dirigé par le sas de l'intérieur vers l'extérieur.

8. Procédé selon la revendication 7, **caractérisé en ce qu'**un flux de gaz (7) est dirigé à l'intérieur du dispositif de stérilisation et de remplissage de sachets d'emballage ou au moins sur la sortie du sas d'entrée (7), le gaz présentant une qualité de salle blanche.
